# EUROPÄISCHE PATENTSCHRIFT

(11) **EP 0 910 509 B1**
(45) Veröffentlichungstag und Bekanntmachung des Hinweises auf die Patenterteilung: **07.08.2002**
(21) Anmeldenummer: 98902925.1
(22) Anmeldetag: 24.02.1998
(51) Int. Cl.: B41J 25/312

(54) **DRUCKWERK**
PRINTING MECHANISM
MECANISME D'IMPRESSION

(30) Priorität: 11.03.1997 CH 56697
(43) Veröffentlichungstag der Anmeldung: 28.04.1999
(73) Patentinhaber: FRAMA AG, Kalchmatt, 3438 Lauperswil (CH)
(72) Erfinder: HAUG, Werner, CH-3550 Langnau im Emmental (CH)
(74) Vertreter: Fenner, Werner, Dipl.-Ing.
(86) Internationale Anmeldenummer: CH9800074
(87) Internationale Veröffentlichungsnummer: WO9840220

(56) Entgegenhaltungen:
- WO-A-87/03251
- US-A- 4 179 989
- US-A- 5 176 459
- PATENT ABSTRACTS OF JAPAN vol. 012, no. 448 (M-768), 24.November 1988 & JP 63 178056 A (MATSUSHITA ELECTRIC IND CO LTD), 22.Juli 1988,
- PATENT ABSTRACTS OF JAPAN vol. 018, no. 083 (M-1558), 10.Februar 1994 & JP 05 293950 A (MITANI DENSHI KOGYO KK), 9.November 1993,
- PATENT ABSTRACTS OF JAPAN vol. 014, no. 140 (M-0950), 16.März 1990 & JP 02 006169 A (NEC DATA TERMINAL LTD), 10.Januar 1990,

## Beschreibung

Die vorliegende Erfindung betrfft ein Thermodruckwerk gemäss dem Oberbegriff des Patentanspruchs 1.
Seit längerer Zeit sind Druckwerke bekannt, die mittels eines Stempels einen Aufdruck auf einem Gegenstand erzeugen. Solche Druckwerke dienten insbesondere dem Erzeugen von postalischen Wertzeichen auf Couverts, Karten und dergleichen Versandgegenständen. Mit fortschreitender Drucktechnologie, insbesondere dem Aufkommen der thermischen Transferdrucktechnik, stieg der Bedarf, die u.a. mit diesem sog. Thermodruckverfahren gewonnen Vorteile auch auf den Wertzeichendruck zu übertragen.

Die JP-A-05293950 verfolgt die Konstanthaltung des Kontaktdruckes eines Druckkopfes zum Druckprodukt bei unterschiedlicher Druckproduktdicke. Dabei wird ein flaches Druckprodukt durch einen aus einer ortsfest angeordneten zweiten Rolle und einer an einem Hebel gelagerten ersten Rolle gebildeten förderwirksamen Spalt einem Druckkopf zugeführt, gegen den das Druckprodukt von einer Gegendruckrolle gehalten wird. Sobald die erste Rolle von einem in den Spalt eintretenden Druckprodukt angetrieben wird, wird der erste Hebel und ein über einen dritten Hebel mit diesem verbundener zweiter Hebel angehoben. An dem auf der Achse der ortsfesten zweiten Rolle gelagerten Hebel ist die Gegendruckrolle gelagert, deren Abstand zum Druckkopf sich entsprechend der Dicke des den Spalt passierenden Druckproduktes ändert. Die Gegendruckrolle wird durch eine an dem dritten Hebel angesetzten Zugfeder gegen den Druckkopf gehalten.

Die WO-A-87/03251 betrifft ein Thermodrucker, der einen Rahmen aufweist, an dem eine Druckwalze einer Druckstation gelagert ist. Weiterhin ist die Druckwalze zum Transport einer Papier- und einer Drucktransferbahn mit einer Antriebsvorrichtung ausgebildet. An dem Rahmen ist ein parallel zur Drehachse der Druckwalze und relativ zur Druckstation hin und her bewegbarer Wagen angeordnet, an dem ein Druckkopf befestigt ist. Mittels Vorspannvorrichtung wird der Druckkopf zur Druckwalze hin vorgespannt.

Es stellte sich daher die Aufgabe, ein Druckwerk mit einem die Oberfläche des zu bedruckenden Gegenstandes berührenden Druckkopf, z.B. einem Thermodruckkopf, zu entwerfen, das entweder als Umrüstelement in bereits vorhandene Geräte mit z.B. einem Tampondruckwerk eingebaut werden kann oder bei der Neukonzeption eines mit einem Drucker versehenen Gerätes einsetzbar ist. Im letzteren Fall ist denkbar, dass Teile des Druckwerks, z.B. das Druckwerkgehäuse, in das dieses Druckwerk aufnehmende Gerät (z.B. einer Frankiermaschine) integriert sein können. Mit in dieser Aufgabe ist natürlich auch die Bedingung enthalten, dass das neue Druckwerk gleich oder besser wie die bisher bekannten Druckwerke mit bekannter Drucktechnik Gegenstände unterschiedlicher geometrischer Abmessungen, sprich z.B. unterschiedlicher Briefdicke, bedrucken kann.

Erfindungsgemäss wird die Aufgabe gemäss dem kennzeichnenden Teil des Patentanspruches 1 gelöst.
Die Erfindung liefert den Vorteil, dass mit kleinem technischen Aufwand und auf äusserst zuverlässige mechanische Art der Druckkopf auf Gegenständen unterschiedlicher Dicke (Bereich quasi 0 bis z.B. mehrere Zentimeter oder mehr) aufgelegt und das Druckbild mit Hilfe des Transferbandes bei stets gleichem Anpressdruck übertragen werden kann. Mit Hilfe der Merkmale der abhängigen Ansprüche kann entweder der Konstruktionsaufwand reduziert und/oder der Automatisierungsgrad des Druckwerks erhöht werden.

Im folgenden wird das in eine Frankiermaschine einbaubare erfindungsgemässe Thermodruckwerk anhand der beiliegenden Figuren beispielsweise näher erläutert. Es zeigen:
- Fig. 1: eine Seitenansicht eines Thermodruckwerks,
- Fig. 2: den Antriebsmechanismus der Gegendruckrolle und
- Fig. 3: ein Zeitdiagramm der Hauptwellenbewegung

Der Thermodruckkopf 1 (handelsübliches Element) ist gemäss Figur 1 auf einem um den Drehpunkt 3 schwenkbaren Hebel 2 montiert. Dieser Hebel wird über eine auf der angetriebenen Hauptwelle 5 angeordnete Kurvenscheibe 4 zwangsgesteuert. In der Wartestellung (Normallage) ist der Hebel 2 angehoben, d.h. der Druckkopf lässt Raum für das Einschieben eines Couverts.
Nach einem Hauptwellen-Drehwinkel von etwa 120 Grad wird der Hebel 2 über die Feder 13 soweit abgeschwenkt, dass der Druckkopf 1 mit dem unter ihm durchgezogenen Farbband auf dem Couvert aufliegt. Die untere Seite des Couverts liegt in diesem Zeitpunkt auf der Gegendruckrolle 6.

Die Gegendruckrolle 6 ist an und zwischen zwei um den gleichen Drehpunkt wie der Hebel 2 schwenkbaren Hebeln 7 drehbar gelagert. Diese Rollenhebel 7 ist über eine Feder 9 je an einen wiederum um den gleichen Drehpunkt 3 drehbaren weiteren Hebel 8 gekoppelt. Die Feder 9 kann dabei den Hebel 8 nur bis zu einem als Gegendrucklimiter wirkenden Anschlag 10 an Rollenhebel 7 zurückziehen. Die Hebel 8 sind ihrerseits über je eine zweite, ebenfalls auf der Hauptwelle 5 angeordnete Kurvenscheibe 11 zwangsgesteuert. Die Hebel 8 werden auf diese Weise über die Kurvenscheibe 11 nach oben gedrückt, wobei die die Gegenrolle tragenden Hebel 7 sich nur soweit nach oben mitbewegen, bis die Gegendruckrolle 6 mit dem auf ihr aufliegenden Couvert an die stationäre Rolle anzuliegen kommt. Der dabei entstehende Ueberhub des Hebels 8 in Bezug auf den Hebel 7 bewirkt eine Vorspannung der Feder 9. Da die von der Feder 9 ausgeübte Federkraft grösser als die von der Feder 13 auf den Rollenhebel 7 ausgeübte Federkraft sein muss, wird der Druckkopf 1 mit einer im wesentlichen unabhängig von der Couvertdicke konstanten Differenzkraft auf das Farbband bzw. das Couvert gedrückt. Mit ändern Worten: Ueber die Wahl der Federn 9 und 13 ist die Anpresskraft des Druckkopfs wählbar.
Dieses Prinzip und das freie Pendeln der Gegendruckrolle um die Achse 3 ermöglichen eine Parallelführung der zu bedruckenden Couvertoberfläche auch bei unterschiedlichen lokalen Couvertdickenabmessungen. Mit ändern Worten: Ungleich gefüllte Couverts lassen sich dank konstantem Anpressdruck und dem frei um die Schwenkachse beweglichen Druckkopf problemlos und reproduzierbar bedrucken.

Die Wahl der Federstärke hängt primär vom Gewicht und der verlangten Anpresskraft des jeweils verwendeten handelsüblichen Druckkopfes ab. Zudem kann über die Federcharakteristik die Wegabhängigkeit der Krafteinwirkung optimiert werden.

Selbstverständlich ist denkbar, dass parallel zu den Federn Schwingungsdämpfer eingesetzt werden können.

Figur 2 zeigt nun das Prinzip des von der Gegendruckrolle 6 bewirkten Couvertvorschubes. Ein stationär im Gehäuse des Druckwerks montierter Motor 14 treibt über ein Schneckengetriebe 15, 16 eine Serie Zahnräder 17 bis 21, die auf dem einen Rollenhebel 7 gelagert sind. Das letzte Zahnrad 21 sitzt auf der gleichen Welle wie die Gegendruckrolle 6 und treibt sie lageunabhängig an. Da die Rolle 6 ihrerseits unter der beschriebenen Federdifferenzvorspannung unten am Couvert andrückt, wird dieses zwangsläufig durch die drehende Rolle 6 transportiert. Dadurch dreht sich aber auch die auf der ändern Seite des Couverts liegende stationäre Rolle 12 mit. Ueber Drehwinkelsignalisiersysteme, z.B. in Form von Schlitzscheiben, wird mittels handelsüblicher Positionsmelder 21 sowie Lichtschranken einer elektronischen Schaltung (hier nicht näher beschrieben, da auf verschiedenste Weise realisierbar) die aktuelle Position des Couverts erfasst und gemeldet. Diese Elektronik kann anschliessend einen Aufdruck des Druckkopfs 1 mit wählbarem Abstand vom Couvertrand auslösen.

Figur 3 zeigt in Form eines Zeitablaufdiagramms den Druckprozess am Einzelcouvert. Die ersten 120 Grad der Hauptwellendrehung 5 sind für Einführen und Einklemmen des Couverts zwischen Gegendruckrolle 6 und stationärer Rolle 12 sowie für das Absenken des Druckkopfs 1 verantwortlich. Nun wird die Hauptwellendrehung 5 gestoppt und der Transportmotor 14 gestartet. Damit wird das Couvert unter dem Druckkopf vorbeitransportiert und bedruckt, bis eine Lichtschranke (nicht gezeichnet) die Hauptwelle 5 wieder startet. Druckkopf und Gegendruckrolle 6 werden danach von der Couvertoberfläche wegbewegt. Der Couverttransport wird hingegen noch fortgesetzt. Hierzu übernimmt ein Auswurfrollenpaar (nicht gezeichnet) den Resttransport, und wirft das Couvert aus dem Druckwerksbereich aus. Bei 240 Grad Hauptwellendrehung wird auch das Auswurfrollenpaar geöffnet und der Transportantrieb abgestellt.

## Patentansprüche

1. Thermodruckwerk mit einem über ein transportiertes Farbband auf die von einer angetriebenen Gegendruckrolle geförderten flachen Gegenstände wie Couverts, Karten oder dgl. einwirkenden Druckkopf, **dadurch gekennzeichnet, dass** die an dem freien Ende eines an einer Achse (3) schwenkbaren Rollenhebels (7) gelagerte Gegendruckrolle (6) gegen eine dem Druckkopf (1) in Förderrichtung der Gegenstände nachgeschaltete, stationär angeordnete, frei drehbare Rolle (12) gesteuert zustellbar ist.

2. Druckwerk nach Anspruch 1, **dadurch gekennzeichnet, dass** der Rollenhebel (7) mit einer an einer Hauptwelle (5) befestigten Kurvenscheibe (11) verstellbar verbunden ist.

3. Druckwerk nach Anspruch 2, **dadurch gekennzeichnet, dass** an der Schwenkachse (3) des Rollenhebels (7) ein mittels vorgespannter Feder (9) mit dem Rollenhebel (7) verbundener Hebel (8) gelagert ist.

4. Druckwerk nach Anspruch 3, **dadurch gekennzeichnet, dass** der Hebel (8) durch die Feder (9) an einem an dem Rollenhebel (7) befestigten Anschlag (10) einseitig arretierbar ist.

5. Druckwerk nach Anspruch 4, **dadurch gekennzeichnet, dass** die Kurvenscheibe (11) über den Hebel (8) mit dem Rollenhebel (7) steuerwirksam verbunden ist.

6. Druckwerk nach Anspruch 5, **dadurch gekennzeichnet, dass** die Gegendruckrolle (6) über ein an dem Rollenhebel (7) gelagertes Zahnradvorgelege mit einem Antriebsmotor verbunden ist.

7. Druckwerk nach Anspruch 6, **dadurch gekennzeichnet, dass** der Druckkopf (1) an dem freien Ende eines weiteren Hebels (2) befestigt ist, der an der Schwenkachse (3) der Hebel (7, 8) gelagert und mit einer an der Hauptwelle (5) befestigten zweiten Kurvenscheibe (4) in eine Ausserbetriebsstellung versetzbar ist.

8. Frankiermaschine zum Bedrucken von flachen Gegenständen wie Couverts, Karten oder dgl. mit postalischen Wertzeichen, mit einem Druckwerk nach den Ansprüchen 1 bis 7.

## Claims

1. Thermal printing unit comprising a print head acting via a transported ink ribbon on the flat objects, such as envelopes, cards or the like conveyed by a driven impression cylinder, **characterised in that** the impression cylinder (6) mounted at the free end of a roller lever (7) pivotable about an axis (3) can be adjusted in a controlled manner relative to a stationary, freely rotatable roller (12) arranged downstream of the print head (1) in the conveying direction of the objects.

2. Printing unit according to claim 1, **characterised in that** the roller lever (7) is adjustably connected to a cam disc (11) fixed to a main shaft (5).

3. Printing unit according to claim 2, **characterised in that** a lever (8) connected to the roller lever (7) by means of preloaded springs (9) is mounted on the pivot axis (3) of the roller lever (7).

4. Printing unit according to claim 3, **characterised in that** the lever (8) can be stopped by the springs (9) at one side against a stop (10) fixed to the roller lever (7).

5. Printing unit according to claim 4, **characterised in that** the cam disc (11) is connected with a positive controlling action to the roller lever (7) by means of the lever (8).

6. Printing unit according to claim 5, **characterised in that** the impression cylinder (6) is connected to a drive motor by means of a gear train mounted on the roller lever (7).

7. Printing unit according to claim 6, **characterised in that** the print head (1) is fixed to the free end of another lever (2) which is mounted on the pivot axis (3) of the levers (7, 8) and can be moved into an inoperative position by means of a second cam disc (4) fixed to the main shaft (5).

8. Franking machine for printing postage stamps on flat objects, such as envelopes, cards or the like, comprising a printing unit according to claims 1 to 7.

## Revendications

1. Groupe d'impression par transfert thermique comprenant une tête d'impression agissant par l'intermédiaire d'une bande d'encrage entraînée sur les objets plats, tels que des enveloppes, des cartes ou analogues, qu'un cylindre porte-clichés entraîné fait avancer, **caractérisé en ce que** le cylindre porte-clichés (6) monté à l'extrémité libre d'un levier de cylindre (7) pouvant pivoter autour d'un axe (3) peut être approché de façon contrôlée d'un cylindre stationnaire (12) pouvant tourner librement qui est monté en aval de la tête d'impression (1) par rapport au sens d'avancement des objets.

2. Groupe d'impression selon la revendication 1, **caractérisé en ce que** le levier de cylindre (7) est relié à une came (11) fixée sur un arbre principal (5) de manière à pouvoir être déplacé par celle-ci.

3. Groupe d'impression selon la revendication 2, **caractérisé en ce qu'**un levier (8) relié au levier de cylindre (7) au moyen d'un ressort précontraint (9) est monté sur l'axe de pivotement (3) du levier de cylindre (7).

4. Groupe d'impression selon la revendication 3, **caractérisé en ce que** le levier (8) peut être bloqué d'un côté par le ressort (9) au niveau d'une butée (10) fixée sur le levier de cylindre (7).

5. Groupe d'impression selon la revendication 4, **caractérisé en ce que** la came (11) est reliée par l'intermédiaire du levier (8) au levier de cylindre (7) de manière à le commander.

6. Groupe d'impression selon la revendication 5, **caractérisé en ce que** le cylindre porte-clichés (6) est relié à un moteur d'entraînement par le biais d'un train d'engrenages monté sur le levier de cylindre (7).

7. Groupe d'impression selon la revendication 6, **caractérisé en ce que** la tête d'impression (1) est fixée à l'extrémité libre d'un autre levier (2) qui est monté sur l'axe de pivotement (3) des leviers (7, 8) et qui peut être mis hors service par une seconde came (4) fixée sur l'arbre principal (5).

8. Machine à affranchir pour imprimer des valeurs d'affranchissement postal sur des objets plats tels que des enveloppes, des cartes postales ou analogues, à l'aide d'un groupe d'impression selon les revendications 1 à 7.
